# EUROPÄISCHE PATENTANMELDUNG

(11) **EP 0 576 698 A1**
(43) Veröffentlichungstag der Anmeldung: **05.01.1994**
(21) Anmeldenummer: 92110970.8
(22) Anmeldetag: 29.06.1992
(51) Int. Cl.: F23R 3/00

(54) **Konvektiv gekühltes Brennkammerwandteil**

(71) Anmelder: ASEA BROWN BOVERI AG, CH-5401 Baden (CH)
(72) Erfinder: Keller, Jakob, Prof. Dr., CH-5605 Dottikon (CH)

(57) **Zusammenfassung**

Ein konvektiv gekühltes Wandteil (1) weist kühlseitig gerichtete Faltenelemente (3) auf, die in der gleichen Richtung wie das in einem Kühlkanal (6) strömende Kühlmedium verlaufen. Die Faltenelemente sind mit einer kühlungshemmenden Ummantelung (4) versehen. Die Ummantelung ist ein an den Faltenelementen formschlüssig befestigtes Blech (4) .

## Beschreibung

Die Erfindung betrifft ein konvektiv gekühltes Wandteil, welches kühlseitig gerichtete Faltenelemente aufweist, die vorzugsweise in der gleichen Richtung wie das strömende Kühlmedium verlaufen.

Bei thermisch relativ schwach belasteten Oberflächenteilen in beispielsweise Brennkammern von Gasturbinen ist es aus Gründen des sparsamens Umgangs mit Kühlluft oft angezeigt, grossflächige Wandteile anzuwenden, die rein konvektiv gekühlt werden. Solche Wandteile finden sich in Brennkammern insbesondere in der Sekundärzone zwischen der eigentlichen Reaktionszone und dem Turbineneintritt. Ein Nachteil dieser Bauweise besteht darin, dass grosse Dehnungen und besonders auch grosse Relativdehnungen zwischen der den heissen Gasen ausgesetzten Brennkammerwand und anderen Bauteilen der Brennkammer oder Teilen des Turbineneintritts auftreten. Damit solche Dehnungen wenigstens in einer Richtung begrenzt werden können, wird die an die heissen Gase angrenzende Wand mit Faltenelementen versehen, welche in einen eigentlichen Kühlkanal hineinragen. Damit entsteht ein neues Problem. Die Oberfläche der Faltenelemente ist meistens weniger intensiv bestrahlt und somit thermisch weniger belastet. Die Faltenelemente, die dem Konvektionskühlstrom ausgesetzt sind, dehnen sich in Richtung des Faltenverlaufs weniger stark als ihre heissen benachbarten wandteile. Im Wandmaterial entstehen starke Scherwirkungen, die zur Materialermüdung führen.

Der Erfindung liegt deshalb die Aufgabe zugrunde, bei einem Wandteil der eingangs genannten Art eine Massnahme zu schaffen, mit der das Auftreten von Scherspannungen im Bereich der Faltenelemente verhindert werden kann.

Erfindungsgemäss wird dies dadurch erreicht, dass die Faltenelemente mit einer kühlungshemmenden Ummantelung versehen sind.

Der Vorteil der Erfindung ist insbesondere darin zu sehen, dass mit einfachsten Mitteln die Kühlungshemmung durch die schwächere thermische Beaufschlagung der Faltenelemente nahezu vollständig kompensiert werden kann. Dies wird dadurch erreicht, dass das Kühlmedium die Faltenelemente nicht in vollem Masse bestreicht.

Es ist zweckmässig, wenn die Ummantelung ein an den Faltenelementen formschlüssig befestigtes Blech ist. Klammerförmig könnte die Ummantelung damit auf einfachste Weise über die Faltenelemente aufgezogen werden und würde auch während des Betriebes ihre grundsätzliche verschiebbarkeit beibehalten.

Falls nur eine schwache Hemmung der Kühlung erforderlich ist, kann es sinnvoll sein, die Ummantelung als Siebblech oder Lochblech ausbilden. Dies führt dazu, dass die Faltenelemente über ihren kühlseitigem Umfang nur mit reduzierter Geschwindigkeit vom Kühlmedium beaufschlagt werden.

In der Zeichnung sind zwei Ausführungsbeispiele der Erfindung vereinfacht dargestellt.
Es zeigen:
- Fig. 1: einen teilweisen Querschnitt durch einen Kühlkanal;
- Fig. 2: eine Ausführungsvariante der ummantelten Faltenelemente.

In Fig. 1 ist mit 1 die vom Heissgas umströmte Oberfläche des zu kühlenden Wandteils bezeichnet. 2 bezeichnet die innere Begrenzungswand des Kühlkanals 6. Die Strömungsrichtungen des den Wandteil 1 bestreichenden Heissgases und des Kühlmediums innerhalb des Kühlkanals verlaufen senkrecht zur Zeichenebene. Die Faltenelemente 3 verlaufen in ihrer Längserstreckung ebenfalls senkrecht zur Zeichenebene. Diese Faltenelemente erlauben der Wand je nach Belastung das Wachsen und Schrumpfen. Es ist unschwer zu erkennen, dass ohne Gegenmassnahme die Faltenelemente ungleichförmig aufgeheizt respektiv abgekühlt würden. Einerseits würden sie durch das im Kühlkanal 6 strömende Mittel, meistens Kühlluft, zu stark gekühlt; andererseits sind sie vom Heissgas zu wenig beheizt, da im Bereich der Faltenelemente der Wärmeübergang reduziert ist. Es würde demnach ein unterschiedliches Wachstum der Faltenelemente gegenüber den benachbarten Wandteilen stattfinden.

Die Gegenmassnahme besteht nunmehr darin, dass die Faltenelemente 3 kühlluftseitig von einer kühlungshemmenden Ummantelung umgeben sind. Im Beispielsfall ist dies eine Klammer 4, die am Hals des Faltenelementes formschlüssig anliegt. Bei dieser Lösung besteht die Möglichkeit, den Zwischenraum 7 zwischen Faltenelement und Klammer mit weniger Kühllluft zu beaufschlagen (relativ gesehen), so dass in den beiden Kanälen 6 und 7 unterschiedliche Strömugsgeschwindigkeiten vorherrschen. Die niedrigere Geschwindigkeit im Zwischenraum 7 kann so gewählt sein, dass gerade so viel Wärme vom Faltenelement abgeführt wird, um die erwähnte schwächere thermische Beaufschlagung zu kompensieren.

Die Ausführungsvariante gemäss Fig. 2, in der die gleichen Elemente mit denselben Bezugszeichen versehen sind wie in Fig. 1, zeichnet sich durch dreiecksförmige Faltenelemente 3 aus. Hier ist aufgezeigt, dass die kühlungshemmende Ummantelung das Faltenelement nicht vollständig umschliessen muss. Hierzu ist die Ummantelung als Lochblech 5 ausgeführt. Damit kann erreicht werden, dass im Zwischenraum 7 zwischen Faltenelement und Lochblech das Kühlmedium mit geringerer Geschwindigkeit strömt als im Kühlkanal selbst.

### Bezugszeichenliste

- 1: zu kühlendes Wandteil
- 2: Begrenzungswand
- 3: Faltenelemente
- 4: Klammer
- 5: Lochblech
- 6: Kühlkanal
- 7: Zwischenraum

## Patentansprüche

1. Konvektiv gekühltes Wandteil (1), welches kühlseitig gerichtete Faltenelemente (3) aufweist, die vorzugsweise in der gleichen Richtung wie das strömende Kühlmedium verlaufen,
dadurch gekennzeichnet,
dass die Faltenelemente mit einer kühlungshemmenden Ummantelung (4, 5) versehen sind.

2. Wandteil nach Anspruch 1, dadurch gekennzeichnet, dass die Ummantelung ein an den Faltenelementen formschlüssig befestigtes Blech (4) ist.

3. Wandteil nach Anspruch 1, dadurch gekennzeichnet, dass die Ummantelung ein an den Faltenelementen befestigtes Siebblech oder Lochblech (5) ist.
